# EUROPÄISCHE PATENTSCHRIFT

(11) **EP 1 303 659 B1**
(45) Veröffentlichungstag und Bekanntmachung des Hinweises auf die Patenterteilung: **24.05.2006**
(21) Anmeldenummer: 01953914.7
(22) Anmeldetag: 18.07.2001
(51) Int. Cl.: D04B 35/04

(54) **ZUNGENNADEL MIT ABGESETZTEM ZUNGENSCHAFT**
LATCH NEEDLE COMPRISING A RELIEVED LATCH SHANK
AIGUILLE A CLAPET A TIGE DE CLAPET ABAISSEE

(30) Priorität: 22.07.2000 DE 10035827
(43) Veröffentlichungstag der Anmeldung: 23.04.2003
(73) Patentinhaber: Groz-Beckert KG, 72458 Albstadt (DE)
(72) Erfinder: SAUTER, Manfred, 72510 Stetten (DE); MATTES, Karl, Heinz, West Brome Quebec JOE 1k0 (CA)
(74) Vertreter: Rüger, Barthelt & Abel Patentanwälte
(86) Internationale Anmeldenummer: PCT/DE2001/002626
(87) Internationale Veröffentlichungsnummer: WO 2002/008506

(56) Entgegenhaltungen:
- EP-A- 0 077 022
- DE-B- 1 113 537
- DE-C- 3 900 162
- DE-C- 4 402 706

## Beschreibung

Die Erfindung betrifft eine Zungennadel, insbesondere für Strickmaschinen, mit den Merkmalen des Oberbegriffs des Patentanspruchs 1.

Zungennadeln sind für verschiedene Arten von Strickmaschinen in Gebrauch. Bspw. ist aus der deutschen Patentschrift 1113537 eine Zungennadel bekannt. Die Zungennadel weist einen Nadelkörper mit einem daran endseitig ausgebildeten Haken auf. In der Nähe des Hakens ist ein Zungenschlitz ausgebildet, in dem eine Zunge schwenkbar gelagert ist. Die Zunge kann mit ihrem freien Ende, dem sogenannten Zungenlöffel, auf der Hakenspitze aufliegen und somit den Fadenraum schließen. Aus dieser Schließlage kann die Zunge in Rücklage schwenken, in der sie den Fadenraum freigibt. Die Schwenkbewegung soll möglichst leichtgängig möglich sein. Häufig benötigen moderne Strickmaschinen Nadeln mit leichtgängigen Zungen. Nadeln mit schwergängigen Zungen stricken ungleichmäßig und erzeugen somit ein schlechtes Maschenbild.

Bei manchen Maschinen ist gefordert, dass die Zungen während des Strickvorgangs durch ihr Eigengewicht in Rücklage fallen. Ist dies nicht zuverlässig der Fall, besteht Gefahr, dass die Zungen Teile der Maschine, z.B. die Fadenführerschürze, berühren und dadurch verbogen werden.

Die Leichtgängigkeit der Zunge kann durch ein vergrößertes Zungenspiel herbeigeführt werden. Ein vergrößertes Zungenspiel verschlechtert jedoch die Führung der Zunge schon im Neuzustand der Nadel. Mit dann noch zunehmendem Verschleiß ist die Zunge immer weniger gut geführt, was wiederum die Betriebszuverlässigkeit beeinträchtigen kann.

Eine weitere Problematik ergibt sich bei vergrößertem Zungenspiel, wenn die Zungenlagerung durch aus den Schlitzseitenwänden herausgedrückten Zapfen gebildet ist, wie es aus der US-PS 1.991.140 bekannt ist. Zur Lagerung der Zunge wird die mit einer Lageröffnung versehene Zunge in den Zungenschlitz eingeführt, wonach mit zwei Druckstempeln (Stechern) Teile der Schlitzwand so nach innen gedrückt bzw. gestanzt werden, dass diese in die Lageröffnung der Zunge eintreten und einen Lagerzapfen für die Zunge bilden. Dieser Vorgang erfordert ein relativ geringes Zungenspiel. Die Zunge bildet insbesondere mit ihrem die Lageröffnung umgebenden Bereich ein Widerlager für den Drück- oder Stanzprozess. Ist die Zunge deutlich schmaler als der Zungenschlitz, werden bei dem Stanzvorgang die Schlitzseitenwände nach innen gebogen, wodurch die Zungennadel nicht in der gewünschten Qualität hergestellt werden kann.

Aus der DE-A-44 02 706 C1 ist eine Zungennadel für Textilmaschinen bekannt, deren Zunge in einem Zungenschlitz durch zwei aus den Schaftwangen heraus gedrückten Halbzapfen gelagert ist. Um das Eindringen von Staub und Schmutz in den Lagerbereich zu verhindern, ist die Lagerbohrung der Zunge mit einem ringförmigen vorspringenden Rand versehen, der zusammen mit den Schaftwangen eine Labyrinthdichtung bildet.

Davon ausgehend ist es Aufgabe der Erfindung, eine Zungennadel anzugeben, die so gestaltet ist, dass sie eine leichtgängige und präzise geführte Zunge aufweist.

Diese Aufgabe wird mit einer Zungennadel mit den Merkmalen des Patentanspruchs 1 gelöst.

Die erfindungsgemäße Zungennadel weist eine Zunge bestehend aus einem Zungenlöffel und einem Zungenschaft auf, dessen Seitenfläche bzw. Seitenflächen unterteilt sind. Ein erster Flächenbereich umgibt die Lageröffnung und stellt hier ein geringes seitliches Zungenspiel sicher. Der sich anschließende zweite Flächenbereich gestattet ein vergrößertes Lagerspiel, d.h. einen vergrößerten Abstand zu der benachbarten Schlitzwand, wodurch Wandberührungen auf geringe Flächenbereiche reduziert oder ausgeschlossen werden. Dadurch wird es möglich, Zungennadeln herzustellen, deren Zungen sehr leichtgängig sind. Dabei ist der Flächenbereich, der die Lageröffnung umgibt, so ausgebildet dass die Zunge mit geringem Spiel und somit präzise geführt ist. Gegen diesen Flächenbereich ist der sich anschließende zweite Flächenbereich zurückgesetzt, wodurch sich die Dicke des Zungenschafts um einige wenige 1000stel-Millimeter (bspw. um 0,03mm) reduziert. Dadurch wird verhindert, dass beim Öffnen und Schließen der Zunge, d.h. bei deren Schwenkbewegung zwischen Schließlage und Rücklage der sich entlang des Zungenschafts erstreckende zweite Flächenbereich im Schlitz klemmt oder im Schlitz stark reibt. Dieser zurückgesetzte Flächenbereich trägt somit kaum oder nicht zur seitlichen Führung der Zunge bei. Es ist eine funktionale Trennung zwischen den Flächenbereichen vorhanden - die Seitenführung der Zunge wird vorwiegend von dem ersten Flächenbereich erbracht, der die Zungenöffnung umgibt. Dies ist unter Umständen schon daran zu erkennen, dass das seitliche Spiel der Zunge in Schließlage oder Rücklage und in einer Zwischenlage jeweils gleich ist. Das kleine Zungenspiel im Bereich des Zapfens sorgt für die gute Führung der Zunge in dem Schlitz.

Das geringe Spiel der Zunge in dem Schlitz im Bereich der Führungsfläche erster Flächenbereich erleichtert maßgeblich den Prozeß des Zapfendrückens, d.h. den Eindrück- oder Stanzvorgang, bei dem Teile der Backenwand in die Lageröffnung der Zunge gedrückt werden. Durch das geringe Spiel wird verhindert, dass die Backenwände beim Zapfendrücken zusammengequetscht und die Nadel somit deformiert wird. Es können dadurch besonders präzise Nadeln hergestellt werden.

Durch das dagegen vergrößerte Spiel zwischen Zungenschaft und Backenwand ist die Gefahr vermindert, dass Fäden zwischen Zunge und Backen (Schlitzseitenwand) eingeklemmt, beschädigt oder angeschnitten werden. Außerdem ist die Gefahr vermindert, dass in den Schlitz gelangende Fasern oder Schmutz zum Klemmen der Zunge führen.

Weil die Führung der Zunge im Wesentlichen von den die Zungenöffnung umgebenden Flächenbereichen übernommen wird, kann zwischen den übrigen Zungenflanken des Zungenschafts und den Schlitzseitenwänden ein deutlich vergrößerter Abstand bestehen. Der Unterschied zwischen der Dicke des Zungenschafts im Bereich des Zungenlochs und im Bereich des Zungenkopfs bzw. des Zungenlöffels kann mehrere Hundertstel Millimeter betragen, ohne dass die Führung der Zunge verschlechtert wird.

Trotz verbesserter Leichtgängigkeit der Zunge wird die Zunge so genau geführt, dass die Zunge den Haken besser trifft. Durch diese erhöhte Präzision bei dem Betrieb der Nadel kann der Verschleiß zwischen Zunge und Haken vermindert werden. Außerdem reibt der Zungenschaft nicht auf seiner ganzen Länge, die in den Schlitz eintaucht, sondern lediglich im Bereich seiner Lagerung an der Schlitzwand.

Es wird bevorzugt, beide Seitenflächen des Zungenschafts der Zungennadel gleich auszubilden, so dass beide Seitenflächen in voneinander getrennte Flächenbereiche unterteilt sind. Die Zunge ist dann symmetrisch zu einer Mittelebene ausgebildet.

Zwischen den beiden voneinander getrennten Flächenbereichen ist ein Trennungs- oder Übergangsbereich ausgebildet, der linien- oder streifenförmig geformt ist. Mit anderen Worten, dieser Trennungsbereich ist bspw. als Linie, Kante oder Stufe ausgebildet oder als leicht gewölbter Übergangsbereich. Bei einer bevorzugten Ausführungsform ist der Trennungsbereich durch eine Stufe gebildet, wodurch entlang des durch die Stufe zurückgesetzten Flächenbereichs ein großer Abstand zwischen der Seitenwand und dem Flächenbereich erhalten wird. Der Flächenbereich kann sowohl plan als auch in ein- oder mehreren Richtungen gewölbt oder strukturiert ausgebildet sein. Gleiches gilt für den anderen Flächenbereich, der die Lageröffnung umgibt. Auch dieser kann durch eine Planfläche oder anderweitig geformte Flächenbereiche gebildet sein.

Weitere vorteilhafte Einzelheiten von Ausführungsformen der Erfindung ergeben sich aus der nachfolgenden Beschreibung, der Zeichnung oder Unteransprüchen.

In der Zeichnung sind Ausführungsbeispiele der Erfindung veranschaulicht. Es zeigen:
Fig. 1 eine Zungennadel in einer ausschnittsweisen perspektivischen und schematisierten Darstellung,
Fig. 2 die Zungennadel nach Figur 1, in einer teilweise geschnittenen und ausschnittsweisen Seitenansicht,
Fig. 3 die Zungennadel nach den Figuren 1 und 2, in einer ausschnittsweisen und teilweise geschnittenen Draufsicht, in einem anderen Maßstab,
Fig. 4 die Zunge für die Zungennadel nach den Figuren 1 bis 3, in einer ersten Ausführungsform und in Seitenansicht,
Fig. 5 eine abgewandelte Ausführungsform einer Zunge für die Zungennadel nach den Figuren 1 bis 3, in einer Seitenansicht,
Fig. 6 die Zungennadel nach den Figuren 1 bis 3, in Draufsicht und mit Zunge in zentraler Schließlage, und
Fig. 7 die Zungennadel nach Figur 6, mit Zunge in seitlich ausgelenkter Schließlage, in schematisierter Draufsicht.

In Figur 1 ist eine Zungennadel 1 in Prinzipdarstellung veranschaulicht. Die Zungennadel 1 weist einen Nadelkörper 2 auf, an dessen freien Ende ein Haken 3 ausgebildet ist. Dieser endet in einer Hakenspitze 4, die als Widerlager und Auflage für eine an dem Nadelkörper 2 schwenkbar gelagerte Zunge 5 dient. Zur Aufnahme der Zunge 5 ist in dem Nadelkörper 2 ein Zungenschlitz 6 ausgebildet, der von zwei Seitenwänden 7, 8 begrenzt ist. Die Seitenwände 7, 8 sind jeweils eben ausgebildet und parallel zueinander angeordnet.

Die Zunge 5 weist einen Zungenschaft 11 auf, der mit einem Ende 12 in den Zungenschlitz 6 ragt. Das Ende 12 ist, wie insbesondere aus Figur 2 hervorgeht, mit einer Zungenöffnung 14 versehen, das der Lagerung der Zunge 5 dient. An ihrem gegenüberliegenden Ende 15 geht der Zungenschaft 11 in einem Bereich 45 in einen Zungenlöffel 16 über, der hakenseitig eine Ausnehmung 17 (Zasche) aufweist.

Zur schwenkbaren Lagerung der Zunge 5 in dem Zungenschlitz 6 dient ein Zapfen 18, der aus zwei Halbzapfen 18a, 18b besteht. Diese sind, wie Figur 3 veranschaulicht, durch Wandteile der Seitenwände 7, 8 gebildet, die in einem Drück- oder Stanzprozess aus diesen heraus und in die Zungenöffnung 14 hineingedrückt worden sind.

Die Zunge 5 ist in ihrer ersten Ausführungsform gemäß Figur 3 ausgebildet. Sie weist zwei Seitenflächen 21, 22 auf, die sich über die beiden einander gegenüberliegenden Flanken des Zungenschafts 11 von seinem Ende 12 bis zu der Stelle 45 erstrecken. Die Seitenflächen 21, 22 sind spiegelsymmetrisch zu einer in Figur 3 strichpunktiert angedeuteten Längsmittelebene 20 ausgebildet. Dies gilt zumindest bei der bevorzugten Ausführungsform im übrigen auch für die übrige Zunge 5 und Zungennadel 1. Die nachfolgende Beschreibung der Seitenfläche 21 gilt somit entsprechend für die Seitenfläche 22.

Die Seitenfläche 21 ist, wie auch die Seitenfläche 22, in zwei Flächenbereiche 23, 24 unterteilt. Der zweite Flächenbereich 23 erstreckt sich von dem Zungenlöffel 16 ausgehend in Richtung auf die Zungenöffnung 14, ohne diese zu erreichen. Der Flächenbereich 23 kann dabei als Planfläche ausgebildet sein. Alternativ kann er wenigstens bereichsweise gewölbt, bspw. um eine Mittelachse der Zunge 5 gebogen oder an seinen Kanten und Endbereichen 25, 26 gerundet sein (Figur 4).

Der erste Flächenbereich 24 umgibt die Zungenöffnung 14. Der Flächenbereich 24 kann dabei als Planfläche ausgebildet sein. Ebenso kann der Flächenbereich 24 bedarfsweise jedoch auch unterbrochen sein, bspw. durch Vertiefungen oder sich radial von der Zungenöffnung 14 weg erstreckende Vertiefungen oder dergleichen. Während die Flächenbereiche 24 beider Seitenflächen 21, 22 vorzugsweise parallel zueinander orientiert sind (Figur 3), ist dies für die Flächenbereiche 23 nicht zwingend. Bei dem Ausführungsbeispiel nach Figur 3 ist dies jedoch wenigstens näherungsweise der Fall, wobei die Flächenbereiche 23 einen Abstand voneinander aufweisen, der um einige 1000stel-Millimeter geringer ist als der Abstand der Flächenbereich 24 voneinander. Dadurch bildet das Ende 12 der Zunge 5 mit dem Zapfen 18 und den entsprechenden Innenseiten der Seitenwände 7, 8 eine Lagereinrichtung, die die Zunge 5 mit geringem seitlichen Spiel um ihre Drehachse 27 drehbar lagert, die zugleich die Mittelachse des Zapfens 18 ist. Das seitliche (axiale) Spiel der Zunge 5 wird in Figur 3 jeweils durch einen Spalt 28, 29 veranschaulicht. Dieser Spalt 28, 29 ist um einige 1000stel-Millimeter geringer als ein vergleichsweise größerer Spalt 31, 32, der zwischen der Seitenwand 7, 8 und dem jeweiligen Flächenbereich 23 festgelegt ist. Während die Spalte 28, 29 vorzugsweise Parallelspalte sind, können die Spalte 31, 32 sowohl Parallelspalte als auch keilförmige Spalte sein und in Richtung des Zungenlöffels 16 weiter werden. Sie erreichen dann ihre größte Weite in dem Bereich 45 an dem Ende 15 des Zungenschafts 11 an dem Übergang zum Zungenlöffel 16.

Zwischen den Flächenbereichen 23, 24 ist, wie Figur 4 schematisch veranschaulicht, ein Trennungsbereich 33 ausgebildet, der hier in Seitenansicht etwa linienförmig ausgebildet ist. Er wird, wie Figur 3 veranschaulicht, durch eine Stufe 34, 35 gebildet, deren Kanten 36, 37, 38, 39 bedarfsweise etwas gerundet sein können. Die Stufe 34, 35 ist lediglich wenige 1000stel- bis wenige 100stel-Millimeter hoch, dennoch aber bereits mit bloßem Auge sichtbar.

Die Stufe 35 kann, wie Figur 4 veranschaulicht, um die Zungenöffnung 14 herum gekrümmt sein. Bedarfsweise kann die Stufe 35 jedoch auch, wie Figur 2 zeigt, auf einer geraden Linie angeordnet sein. Die Stufe 35, 36 kann, wie Figur 3 veranschaulicht, relativ steil ausgebildet sein. Bedarfsweise kann sie jedoch auch durch einen böschungs- oder rampenähnlichen Bereich gebildet sein, der einen allmählichen Übergang zwischen den Flächenbereichen 23, 24 schafft.

Eine abgewandelte Ausführungsform der Zunge 5 ist in Figur 5 veranschaulicht. Der Unterschied liegt in dem Trennungsbereich 33. Während dieser bei den vorstehend beschriebenen Ausführungsbeispielen jeweils als Stufe 35 und somit als in Draufsicht z-förmig gestufter oder s-förmig gekrümmter Bereich ausgebildet war, wird der Trennungsbereich 33 bei der Ausführungsform nach Figur 5 durch einen einfach gekrümmten (gewölbten) Kantenbereich 41 gebildet. Dieser trennt und verbindet die Flächenbereiche 23, 24 und ist als Kante auf der Seitenfläche 21 bzw. 22 sichtbar. Ist der Kantenbereich 41 etwas gerundet, wie in Figur 5 angedeutet, ist er evtl. nicht mehr mit bloßem Auge sofort sichtbar. Wenn er die Flächenbereiche 23, 24 berührt, kann er im Mikroskop beobachtet oder anderweitig vermessen werden.

Die insoweit beschriebene Zungennadel 1 weist ein verbessertes Strickverhalten auf:

Wie Figur 6 veranschaulicht, ist die Zunge 5 der Zungennadel 1 durch ihr Ende 12 in dem Zungenschlitz 6 geführt und auf dem Zapfen 18 gelagert. Der Zungenschaft 11 steht frei in dem Zungenschlitz 6 und berührt die Seitenwände 7, 8 im Idealfall nicht. Die Zunge 5 ist an ihrem Ende 12 so präzise geführt, dass der Zungenlöffel 16 den Haken 3 bzw. die Hakenspitze 4 mit geringer Mittenabweichung trifft. Die präzise Führung der Zunge stellt eine Verschleißreserve dar, d.h. auch wenn das seitliche Spiel der Zunge mit fortschreitendem Verschleiß zunimmt bleibt es innerhalb zulässiger Toleranzen.

Das Ende 12 der Zunge 5 hat ein gewisses geringes Spiel in dem Zungenschlitz 6. Dadurch kann die Zunge 5, wie in Figur 7 durch einen Pfeil 42 veranschaulicht ist, seitlich geringfügig ausgelenkt werden. Der Spalt 31, 32 verhindert dabei, dass die betreffende Seitenfläche 21, 22 bzw. der betreffende Flächenbereich 23 an der Seitenwand 7, 8 vollflächig anliegt. Dies wird letztendlich dadurch erreicht, dass der Spalt 31, 32 größer ist als der jeweilige Spalt 28, 29. Die Flächenbereiche 23 kommen allenfalls bereichs- oder stellenweise mit den Seitenwänden 7, 8 in Berührung. Bei dem in Figur 7 veranschaulichten Beispiel der Auslenkung der Zunge 5 nach einer Seite (in Figur 7 nach oben), berührt der Flächenbereich 23 die Seitenwand 8 nur an einer vorderen Stelle 43, während im Abstand dazu bei einer Stelle 44 ein Abstand zwischen dem Flächenbereich 23 und der Seitenwand 8 erhalten bleibt. Es ist auch erreichbar, dass der Flächenbereich 23 die Seitenwand 7, 8 nicht berührt.

Mit der vorgestellten Ausgestaltung der Seitenflächen 21, 22 des Zungenschafts 11 der Zunge 5 ist eine leichtgängige präzise Lagerung der Zunge 5 in dem Zungenschlitz 6 möglich. Auch im praktischen Betrieb, d.h. wenn Faserreste oder Staub in den Zungenschlitz 6 eindringen, bleibt die Zunge 5 leichtgängig.

Die verbesserte Zungennadel 1 weist eine Zunge 5 auf, deren Seitenflächen 21, 22 des Zungenschafts 11 in Flächenbereiche 23, 24 unterteilt sind, die gegeneinander versetzt und/oder in einem Winkel zueinander angeordnet sind. Die Zunge 5 weist dadurch in Richtung ihrer Drehachse 27 gemessen eine Dicke auf, die etwas größer ist als im Schaftbereich (43), insbesondere an einer Stelle 45 des Übergangs des Zungenschafts 11 zum Zungenlöffel 16. Die Stelle 43 liegt hingegen etwa an der hakenseitigen Mündung des Zungenschlitzes 6. Durch die Reduzierung der Breite, insbesondere in diesem Bereiche, wird eine Freigängigkeit der Zunge 5 auch dann noch erreicht, wenn Staub oder Schmutz in den Zungenschlitz 6 oder auf die Seitenflächen 21, 22 geraten.

## Patentansprüche

1. Zungennadel (1), insbesondere für Strickmaschinen,
mit einem Nadelkörper (2), in dem ein Zungenschlitz (6) ausgebildet ist, der von zwei einander gegenüberliegenden Seitenwänden (7, 8) begrenzt ist,
mit einer Zunge (5), die einen Zungenschaft (11) aufweist, der sich in den Zungenschlitz (6) erstreckt, und der zwei Seitenflächen (21, 22) und eine Zungenöffnung (14) aufweist
wobei der Zungenschaft (11) in dem Zungenschlitz (6) mittels einer Lagereinrichtung (18) schwenkbar gelagert ist, zu der zwei Halbzapfen (18a, 18b) gehören,
wobei wenigstens eine der Seitenflächen (21, 22) in voneinander getrennte Flächenbereiche (23, 24) unterteilt ist, von denen einer der Zungenöffnung (14) benachbart angeordnet ist und der andere sich seitlich entlang des Zungenschafts (11) von der Zungenöffnung (14) weg erstreckt, so dass der Abstand der Seitenflächen (21) voneinander an einer von der Lagereinrichtung entfernten Stelle (43 und/oder 45) geringer ist als der Abstand zwischen den die Zungenöffnung (14) benachbarten Bereichen,
**dadurch gekennzeichnet,**
**dass** zwischen den Flächenbereichen (23, 24) zur Trennung derselben voneinander ein linien- oder streifenförmiger Trennungsbereich (33) ausgebildet ist,
der sich von einer Kante (25) in einer anderen Kante (26) der Zunge (5) quer über die Seitenfläche erstreckt,
so dass die Zunge (5) durch die die Zungenöffnung umgebenden Flächenbereiche (24) bezüglich einer seitlichen Auslenkung mit geringem Spiel geführt ist.

2. Zungennadel nach Anspruch 1, **dadurch gekennzeichnet, dass dadurch gekennzeichnet, dass** beide Seitenflächen (21, 22) des Zungenschafts (11) der Zungennadel (1) in voneinander getrennte Flächenbereiche (23, 24) unterteilt sind,

3. Zungennadel nach Anspruch 1, **dadurch gekennzeichnet, dass** zwischen beiden Flächenbereichen (23, 24) zur Trennung derselben voneinander als Trennungsbereich (33) eine Stufe (34, 35) ausgebildet ist.

4. Zungennadel nach Anspruch 1, **dadurch gekennzeichnet, dass** zwischen beiden Flächenbereichen (23, 24) zur Trennung derselben voneinander als Trennungsbereich (33) ein Kantenbereich (41) ausgebildet ist.

5. Zungennadel nach Anspruch 4, **dadurch gekennzeichnet, dass** der Kantenbereich (41) gerundet ist.

6. Zungennadel nach Anspruch 1, **dadurch gekennzeichnet, dass** zwischen den Flächenbereichen (23, 24) als Trennungsbereich (33) zur Trennung derselben voneinander eine sichtbare Kante ausgebildet ist.

7. Zungennadel nach Anspruch 1, **dadurch gekennzeichnet, dass** der Trennungsbereich (33) gerade ausgebildet ist.

8. Zungennadel nach Anspruch 1, **dadurch gekennzeichnet, dass** der Trennungsbereich (33) gekrümmt ausgebildet ist.

## Claims

1. Latch needle (1), in particular for knitting machines,
with a needle body (2), in which a sawslot (6) is configured, which is defmed by two opposing side walls (7, 8),
with a latch (5), which has a latch blade (11), which extends into the sawslot (6) and which has two side faces (21, 22) and a latch opening (15),
wherein the latch blade (11) is disposed to swivel in the sawslot (6) by means of a bearing means (18), to which two half-journals (18a, 18b) belong,
wherein at least one of the side faces (21, 22) is sub-divided into separate face regions (23, 24), of which one is arranged adjacent to the latch opening (14) and the other extends away from the latch opening (14) laterally along the latch blade (11), so that the distance between the side faces (21) at a location (43 and/or 45) remote from the bearing means is smaller than the distance between the regions adjacent to the latch opening (14),
**characterised in that** a linear or strip-like separation region (33) is configured between the face regions (23, 24) to separate them from one another,
said separation region extending transversely over the side face from one edge (25) to another edge (26) of the latch (5),
so that the latch (5) is guided through the face regions (24) surrounding the latch opening with slight play relative to a lateral deflection.

2. Latch needle according to Claim 1, **characterised in that** both side faces (21, 22) of the latch blade (11) of the latch needle (1) are sub-divided into separate face regions (23, 24).

3. Latch needle according to Claim 1, **characterised in that** a step (34, 35) is configured between the two face regions (23, 24) as separation region (33) to separate these from one another.

4. Latch needle according to Claim 1, **characterised in that** an edge region (41) is configured between the two face regions (23, 24) as separation region (33) to separate these from one another.

5. Latch needle according to Claim 4, **characterised in that** the edge region (41) is rounded.

6. Latch needle according to Claim 1, **characterised in that** a visible edge is configured between the two face regions (23, 24) as separation region (33) to separate these from one another.

7. Latch needle according to Claim 1, **characterised in that** the separation region (33) is straight.

8. Latch needle according to Claim 1, **characterised in that** the separation region (33) is curved.

## Revendications

1. Aiguille à clapet (1), destinée en particulier à une machine à tricoter,
comprenant un corps d'aiguille (2) dans lequel est aménagée une fente à clapet (6) qui est délimitée par deux parois latérales (7, 8) mutuellement en vis-à-vis,
comprenant un clapet (5) qui présente une tige de clapet (11), laquelle s'étend dans la fente à clapet (6) et présente deux faces latérales (21, 22) et une ouverture de clapet (14),
la tige de clapet (11) étant montée pivotante dans la fente à clapet (6) à l'aide d'un moyen d'articulation (18) qui comprend deux demi-tourillons (18a, 18b),
au moins l'une des faces latérales (21, 22) étant divisée en zones de surface (23, 24) séparées, parmi lesquelles une zone se trouve à proximité de l'ouverture de clapet (14) et l'autre s'étend sur le côté, le long de la tige de clapet (11), en partant de l'ouverture de clapet (14), de sorte que, au niveau d'un endroit (43 et/ou 45) éloigné du moyen d'articulation, l'espacement réciproque des faces latérales (21) est plus faible que l'espacement entre les zones contiguës à l'ouverture de clapet (14),
**caractérisée en ce que**
une zone de séparation (33) en forme de ligne ou de bande est aménagée entre les zones de surface (23, 24) pour les séparer l'une de l'autre, ladite zone de séparation s'étendant en travers de la face latérale, d'une arête (25) à l'autre arête (26) du clapet (5), de sorte que le clapet (5) est guidé avec faible jeu par rapport à une déviation latérale par les zones de surface (24) entourant l'ouverture de clapet.

2. Aiguille à clapet selon la revendication 1, **caractérisée en ce que** les deux faces latérales (21, 22) de la tige de clapet (11) de l'aiguille à clapet (1) sont divisées en zones de surface (23, 24) séparées l'une de l'autre.

3. Aiguille à clapet selon la revendication 1, **caractérisée en ce qu'**un gradin (34, 35) est aménagé en tant que zone de séparation (33) entre les deux zones de surface (23, 24) pour les séparer l'une de l'autre.

4. Aiguille à clapet selon la revendication 1, **caractérisée en ce qu'**une zone d'arête (41) est aménagée en tant que zone de séparation (33) entre les deux zones de surface (23, 24) pour les séparer l'une de l'autre.

5. Aiguille à clapet selon la revendication 4, **caractérisée en ce que** la zone d'arête (41) est arrondie.

6. Aiguille à clapet selon la revendication 1, **caractérisée en ce qu'**une arête visible est aménagée en tant que zone de séparation (33) entre les zones de surface (23, 24) pour les séparer l'une de l'autre.

7. Aiguille à clapet selon la revendication 1, **caractérisée en ce que** la zone de séparation (33) présente une forme rectiligne

8. Aiguille à clapet selon la revendication 1, **caractérisée en ce que** la zone de séparation (33) présente une forme incurvée.
